# EUROPÄISCHE PATENTSCHRIFT

(11) **EP 1 592 626 B1**
(45) Veröffentlichungstag und Bekanntmachung des Hinweises auf die Patenterteilung: **25.05.2011**
(21) Anmeldenummer: 04704200.7
(22) Anmeldetag: 22.01.2004
(51) Int. Cl.: B65F 1/16

(54) **KLAPPDECKELBEHÄLTER, INSBESONDERE MÜLLBEHÄLTER**
HINGED LID CONTAINER, PARTICULARLY A WASTE CONTAINER
RECIPIENT A COUVERCLE RABATTABLE, EN PARTICULIER POUBELLE

(30) Priorität: 14.02.2003 DE 10306486
(43) Veröffentlichungstag der Anmeldung: 09.11.2005
(73) Patentinhaber: Huang, Shu-Pei, Taipei (TW); Kuhn, Joachim, Taipei (TW)
(72) Erfinder: Huang, Shu-Pei, Taipei (TW); Kuhn, Joachim, Taipei (TW)
(74) Vertreter: Reule, Hanspeter
(86) Internationale Anmeldenummer: PCT/EP2004/000494
(87) Internationale Veröffentlichungsnummer: WO 2004/071903

(56) Entgegenhaltungen:
- EP-A- 0 569 721
- DE-A- 4 227 705
- DE-U- 20 001 431
- DE-U- 20 108 615
- US-A1- 2002 079 315

## Beschreibung

Die Erfindung betrifft einen Klappdeckelbehälter, insbesondere einen Müllbehälter, zum Aufstellen auf eine Bodenfläche, mit einem Fußteil, mit einer am Fußteil befestigten Außenhülle, mit einem an der Außenhülle angelenkten Klappdeckel und mit einem am Fußteil angebrachten Fußhebel zur Betätigung des Klappdeckels.

Ein solcher Klappdeckelbehälter ist beispielsweise aus der DE-U-200 01 431 bekannt. Bei diesem Klappdeckelbehälter wird der Klappdeckel durch Treten des Fußhebels geöffnet. Die Bewegung des Fußhebels wird über ein Gestänge auf den Klappdeckel übertragen. In die Außenhülle ist ein Eimer, ein Sack oder dergleichen eingehängt, der zur Aufnahme von Abfall dient. Die Fläche des Fußteils entspricht im wesentlichen der Querschnittsfläche der auf ihn aufgesetzten Außenhülle. Der Fußhebel steht über das Fußteil hervor. Daraus ergibt sich der Nachteil, dass bei zu starkem Treten des Fußhebels der Behälter kippen kann. Außerdem ist das Design des Behälters mit überstehendem Fußhebel nicht ansprechend.

Es ist daher Aufgabe der Erfindung, einen Klappdeckelbehälter der eingangs genannten Art so weiterzubilden, dass er eine bessere Standfestigkeit aufweist und weniger leicht kippt.

Die Aufgabe wird erfindungsgemäß dadurch gelöst, dass auf das Fußteil ein Verbreiterungsring aufgesetzt ist, der über den Umfangsrand des Fußteils übersteht und der bei aufgestelltem Klappdeckelbehälter auf der Bodenfläche aufsteht.

Durch die erfindungsgemäße Maßnahme wird die auf der Bodenfläche aufstehende Grundfläche des Behälters vergrößert, was dem Behälter eine besonders hohe Standfestigkeit gibt.

Vorzugsweise weist das Fußteil eine Basis sowie einen auf der Basis angeordneten, gegenüber dem Umfangsrand nach innen versetzten Flansch zur Befestigung der Außenhülle auf. Eine besonders einfache Bauweise ergibt sich, wenn der Verbreiterungsring einen Innenring aufweist, der auf einen Absatz zwischen der Basis und dem Flansch aufgesetzt ist. Dann ist durch die Befestigung der Außenhülle am Flansch gleichzeitig der Verbreiterungsring am Fußteil befestigt. Die Befestigung der Außenhülle am Flansch ist vorzugsweise dadurch verwirklicht, dass der Flansch an seiner dem Absatz zugewandten Seite Rastvorsprünge aufweist, unter die ein nach innen gebogener Wulst am unteren Rand der Außenhülle eingerastet ist. Bei der Montage des Behälters wird die Außenhülle dann einfach über den Flansch geschoben und mit ihrem Wulst mit den Rastvorsprüngen verrastet. Es wird bevorzugt, dass der untere Rand der Außenhülle auf den Innenring aufgesetzt ist, so dass die am Flansch befestigte Außenhülle gleichzeitig den Verbreiterungsring am Fußteil fixiert. Der Innenring weist zweckmäßig Unterbrechungen auf, die im montierten Zustand im Bereich der Rastvorsprünge angeordnet sind. Dies erleichtert beim Zusammenbau des Behälters das Aufsetzen des Verbreiterungsrings auf das Fußteil.

Eine bevorzugte Ausgestaltung der Erfindung sieht vor, dass der Verbreiterungsring an der Unterseite seines über das Fußteil überstehenden Bereiches Gummifüße aufweist. Beim Aufstellen des Behälters auf der Bodenfläche stehen diese Gummifüße auf der Bodenfläche auf, so dass ein Verrutschen des Behälters auf der Bodenfläche erschwert ist.

Vorteilhafterweise weist der Verbreiterungsring ein über seinen Außenrand überstehendes, auf der Bodenfläche aufstehendes Kippschutzelement auf, das unter dem Fußhebel angeordnet ist. Dies gibt dem Behälter eine noch bessere Standfestigkeit bei der Betätigung des Fußhebels. Vorzugsweise weist das Kippschutzelement an seiner Unterseite mindestens einen auf der Bodenfläche aufstehenden Gummifuß auf, der ein Verrutschen des Behälters auf der Bodenfläche erschwert.

Die bevorzugten Materialien sind Metall für den Verbreiterungsring und Kunststoff für das Fußteil. Es sind jedoch auch andere Materialien denkbar.

Die Erfindung wird im Folgenden anhand des in der Zeichnung dargestellten Ausführungsbeispiels näher erläutert. Es zeigen
- Fig. 1: eine Explosionszeichnung des erfindungsgemäßen Klappdeckel- behälters ohne den Betätigungsmechanismus für den Deckel,
- Fig. 2: eine Darstellung des Fußteils,
- Fig. 3: eine Darstellung des Verbreiterungsrings,
- Fig. 4: eine Darstellung des Fußteils mit montiertem Verbreiterungsring und Betätigungsmechanismus für den Klappdeckel.

Der erfindungsgemäße Klappdeckelbehälter 1 weist ein Fußteil 10, einen Verbreitungsring 20, eine Außenhülle 30 und einen Klappdeckel 40 auf. Das Fußteil hat eine kreisrunde Basis 11 und einen auf der Basis 11 angeordneten, ebenfalls kreisrunden Flansch 12. Der Durchmesser des Flansches 12 ist kleiner als der Durchmesser der Basis 11, so dass er gegenüber dem Umfangsrand 15 der Basis 11 unter Ausbildung eines Absatzes 13 nach innen versetzt ist. Der Flansch 12 trägt an seiner dem Absatz 13 zugewandten Seite Rastvorsprünge 14, die zur Befestigung der Außenhülle 30 bestimmt sind.

Der Verbreiterungsring 20 ist ebenfalls kreisrund ausgebildet mit einem Durchmesser, der größer ist als der Durchmesser der Basis 11. Er steht über den Umfangsrand 15 des Fußteils 10 über und steht auf der Bodenfläche auf, auf die der Behälter 1 aufgestellt wird. Er weist einen Innenring 22 auf, dessen Innendurchmesser im wesentlichen dem Durchmesser des Flansches 12 entspricht und der im montierten Zustand des Behälters 1 auf dem Absatz 13 aufliegt. Über den Außenrand 21 des Verbreiterungsrings 20 steht ein Kippschutzelement 23 über, dessen Unterseite mit der Unterseite des Außenrandes 21 bündig ist und ebenfalls auf der Bodenfläche aufsteht. Der Innenring 22 weist Unterbrechungen 24 auf, deren Zahl und relativer Abstand der Zahl und dem relativen Abstand der Rastvorsprünge 14 am Flansch 12 entspricht. Die Größe der Unterbrechungen ist so bemessen, dass beim Zusammenbau der Verbreiterungsring 20 von oben auf das Fußteil 10 gelegt werden kann, wobei die Rastvorsprünge 14 durch die Unterbrechungen 24 geführt werden. Sowohl der Verbreiterungsring 20 als auch das Kippschutzelement 23 weisen an ihrer Unterseite Aufnahmen 25 für Gummifüße 26 auf, die auf der Bodenfläche aufstehen, und die eine Rutschsicherung für den Behälter 1 bilden.

Über dem Kippschutzelement 23 ist ein Fußhebel 27 angeordnet (Fig. 4), durch dessen Betätigung der Klappdeckel 40 über ein Gestänge 28 geöffnet und geschlossen werden kann. Der Mechanismus des Gestänges 28 weist ein Bremselement 29 zum Abbremsen der Schließbewegung des Deckels 40 auf, wie in der DE-A-103 06 485 benchrieben. Das Bremselement ist jedoch nicht zwingend erforderlich. Der Klappdeckel 40 ist an der Oberseite der Außenhülle 30 angelenkt, die eine zylindrische Form aufweist und deren Innendurchmesser dem Außendurchmesser des Flansches 12 entspricht. An der Unterseite 31 der Außenhülle 30 ist diese nach innen eingerollt, so dass ein Wulst gegeben ist, der mit den Rastvorsprüngen 14 am Flansch 12 verrastet ist. Die Außenhülle 30 ist mit ihrer Unterseite 31 auf den Innenring 22 aufgesetzt. Dadurch ist der Verbreiterungsring 20 am Fußteil 10 befestigt.

Das hier gezeigte Ausführungsbeispiel zeigt einen Klappdeckelbehälter 1 mit kreisrunder Grundfläche. Es ist jedoch genau so gut möglich, das Fußteil 10, den Verbreiterungsring 20 und den Querschnitt der Außenhülse 30 in anderen Formen, beispielsweise eckig, auszubilden.

## Patentansprüche

1. Klappdeckelbehälter (1), insbesondere Müllbehälter, zum Aufstellen auf eine Bodenfläche, mit einem Fußteil (10), mit einer am Fußteil befestigten Außenhülle (30), mit einem an der Außenhülle (30) angelenkten Klappdeckel (40) und mit einem am Fußteil (10) angebrachten Fußhebel (27) zur Betätigung des Klappdeckels (40), **dadurch gekennzeichnet, dass** auf das Fußteil (10) ein Verbreiterungsring (20) aufgesetzt ist, der über den Umfangsrand (15) des Fußteils (10) übersteht und der bei aufgestelltem Klappdeckelbehälter (1) auf der Bodenfläche aufsteht.

2. Klappdeckelbehälter (1) nach Anspruch 1, **dadurch gekennzeichnet, dass** das Fußteil (10) eine Basis (11) sowie einen auf der Basis (11) angeordneten, gegenüber dem Umfangsrand (15) nach innen versetzten Flansch (12) zur Befestigung der Außenhülle (30) aufweist.

3. Klappdeckelbehälter nach Anspruch 2, **dadurch gekennzeichnet, dass** der Verbreiterungsring (20) einen Innenring (22) aufweist, der auf einen Absatz (13) zwischen Basis (11) und Flansch (12) aufgesetzt ist.

4. Klappdeckelbehälter (1) nach Anspruch 3, **dadurch gekennzeichnet, dass** der Flansch (12) an seiner dem Absatz (13) zugewandten Seite Rastvorsprünge (14) aufweist, unter die ein nach innen gebogener Wulst am unteren Rand der Außenhülle (30) eingerastet ist.

5. Klappdeckelbehälter (1) nach Anspruch 3 oder 4, **dadurch gekennzeichnet, dass** der untere Rand der Außenhülle (30) auf den Innenring (22) aufgesetzt ist.

6. Klappdeckelbehälter (1) nach Anspruch 4 oder 5, **dadurch gekennzeichnet, dass** der Innenring (22) Unterbrechungen (24) aufweist, die im Bereich der Rastvorsprünge (14) angeordnet sind.

7. Klappdeckelbehälter (1) nach einem der Ansprüche 1 bis 6, **dadurch gekennzeichnet, dass** der Verbreiterungsring (20) an der Unterseite seines über das Fußteil (10) überstehenden Bereichs auf der Bodenfläche aufstehende Gummifüße (26) aufweist.

8. Klappdeckelbehälter nach einem der Ansprüche 1 bis 7, **dadurch gekennzeichnet, dass** der Verbreiterungsring (20) ein über seinen Außenrand (21) überstehendes, auf der Bodenfläche aufstehendes Kippschutzelement (23) aufweist, das unter dem Fußhebel (27) angeordnet ist.

9. Klappdeckelbehälter (1) nach Anspruch 8, **dadurch gekennzeichnet, dass** das Kippschutzelement (23) an seiner Unterseite mindestens einen Gummifuß (26) aufweist.

10. Klappdeckelbehälter (1) nach einem der Ansprüche 1 bis 9, **dadurch gekennzeichnet, dass** der Verbreiterungsring (20) aus Metall gefertigt ist.

11. Klappdeckelbehälter (1) nach einem der Ansprüche 1 bis 10, **dadurch gekennzeichnet, dass** das Fußteil (10) aus Kunststoff gefertigt ist.

## Claims

1. Hinged-lid container (1), in particular refuse container, for standing upright on a floor surface, having a foot part (10), having an outer enclosure (30) fastened on the foot part, having a hinged lid (40) articulated on the outer enclosure (30), and having a foot lever (27) which is fitted on the foot part (10) and is intended for actuating the hinged lid (40), **characterized in that** the foot part (10) has positioned on it a widening ring (20) which projects beyond the circumferential periphery (15) of the foot part (10) and stands on the floor surface when the hinged-lid container (1) is standing upright.

2. Hinged-lid container (1) according to Claim 1, **characterized in that** the foot part (10) has a base (11) and a flange (12) which is arranged on the base (11), is offset inwards in relation to the circumferential periphery (15) and is intended for fastening the outer enclosure (30).

3. Hinged-lid container (1) according to Claim 2, **characterized in that** the widening ring (20) has an inner ring (22) which is positioned on a shoulder (13) between the base (11) and flange (12).

4. Hinged-lid container (1) according to Claim 3, **characterized in that**, on its side which is directed towards the shoulder (13), the flange (12) has latching protrusions (14) beneath which is latched in an inwardly bent bead on the lower periphery of the outer enclosure (30).

5. Hinged-lid container (1) according to Claim 3 or 4, **characterized in that** the lower periphery of the outer enclosure (30) is positioned on the inner ring (22).

6. Hinged-lid container (1) according to Claim 4 or 5, **characterized in that** the inner ring (22) has interruptions (24) arranged in the region of the latching protrusions (14).

7. Hinged-lid container (1) according to one of Claims 1 to 6, **characterized in that** the widening ring (20), on the underside of its region which projects beyond the foot part (10), has rubber feet (26) standing on the floor surface.

8. Hinged-lid container (1) according to one of Claims 1 to 7, **characterized in that** the widening ring (20) has a tipping-prevention element (23) which projects beyond the outer periphery (21) of the ring, stands on the floor surface and is arranged beneath the foot lever (27).

9. Hinged-lid container (1) according to Claim 8, **characterized in that** the tipping-prevention element (23) has at least one rubber foot (26) on its underside.

10. Hinged-lid container (1) according to one of Claims 1 to 9, **characterized in that** the widening ring (20) is produced from metal.

11. Hinged-lid container (1) according to one of Claims 1 to 10, **characterized in that** the foot part (10) is produced from plastics material.

## Revendications

1. Récipient à couvercle rabattable (1), en particulier poubelle, destiné à être posé sur une surface du sol, comprenant une partie de base (10), une enveloppe extérieure (30) fixée à la partie de base, un couvercle rabattable (40) articulé à l'enveloppe extérieure (30), et une pédale (27) montée sur la partie de base (10) pour actionner le couvercle rabattable (40), **caractérisé en ce que** l'on pose sur la partie de base (10) un anneau d'élargissement (20) qui dépasse au-delà du bord périphérique (15) de la partie de base (10) et qui est dressé sur la surface du sol lorsque le récipient à couvercle rabattable (1) est posé.

2. Récipient à couvercle rabattable (1) selon la revendication 1, **caractérisé en ce que** la partie de base (10) présente une base (11) ainsi qu'une bride (12) disposée sur la base (11), décalée vers l'intérieur par rapport au bord périphérique (15), pour la fixation de l'enveloppe extérieure (30).

3. Récipient à couvercle rabattable (1) selon la revendication 2, **caractérisé en ce que** l'anneau d'élargissement (20) présente un anneau intérieur (22) qui est posé sur un épaulement (13) entre la base (11) et la bride (12).

4. Récipient à couvercle rabattable (1) selon la revendication 3, **caractérisé en ce que** la bride (12) présente sur son côté tourné vers l'épaulement (13) des saillies d'encliquetage (14) sous lesquelles un bourrelet cintré vers l'intérieur est encliqueté au niveau du bord inférieur de l'enveloppe extérieure (30).

5. Récipient à couvercle rabattable (1) selon la revendication 3 ou 4, **caractérisé en ce que** le bord inférieur de l'enveloppe extérieure (30) est posé sur l'anneau intérieur (22).

6. Récipient à couvercle rabattable (1) selon la revendication 4 ou 5, **caractérisé en ce que** l'anneau intérieur (22) présente des interruptions (24) qui sont disposées dans la région des saillies d'encliquetage (14).

7. Récipient à couvercle rabattable (1) selon l'une quelconque des revendications 1 à 6, **caractérisé en ce que** l'anneau d'élargissement (20) présente sur le côté inférieur de sa région dépassant au-delà de la partie de base (10) des pieds en caoutchouc (26) dressés sur la surface du sol.

8. Récipient à couvercle rabattable (1) selon l'une quelconque des revendications 1 à 7, **caractérisé en ce que** l'anneau d'élargissement (20) présente un élément de protection contre le basculement (23) dépassant au-delà de son bord extérieur (21), dressé sur la surface du sol, qui est disposé sous la pédale (27).

9. Récipient à couvercle rabattable (1) selon la revendication 8, **caractérisé en ce que** l'élément de protection contre le basculement (23) présente sur son côté inférieur au moins un pied en caoutchouc (26).

10. Récipient à couvercle rabattable (1) selon l'une quelconque des revendications 1 à 9, **caractérisé en ce que** l'anneau d'élargissement (20) est fabriqué en métal.

11. Récipient à couvercle rabattable (1) selon l'une quelconque des revendications 1 à 10, **caractérisé en ce que** la partie de base (10) est fabriquée en plastique.
